# EUROPÄISCHE PATENTSCHRIFT

(11) **EP 0 818 288 B1**
(45) Veröffentlichungstag und Bekanntmachung des Hinweises auf die Patenterteilung: **19.02.2003**
(21) Anmeldenummer: 97104466.4
(22) Anmeldetag: 15.03.1997
(51) Int. Cl.: B28B 19/00

(54) **Form zur Herstellung von Formteilen, mit integrierten Fertigteilen, insbesondere mit Natursteinplatten verbundene Beton-Formsteine**
Mould for the production of moulded articles with integrated prefabricated elements, in particular moulded concrete blocks combined with natural stone slabs.
Moule pour la fabrication d'articles avec éléments prefabriqués intégrés, en particulier de blocs de béton associés à des plaques en pierre naturelle

(30) Priorität: 13.07.1996 DE 19628396
(43) Veröffentlichungstag der Anmeldung: 14.01.1998
(73) Patentinhaber: KOBRA Formen GmbH, 08485 Lengenfeld (DE)
(72) Erfinder: Braungardt, Rudolf, 08485 Lengenfeld (DE); Schmucker, Erwin, 89601 Schelklingen (DE)
(74) Vertreter: Weber, Gerhard, Dipl.-Phys.

(56) Entgegenhaltungen:
- EP-A- 0 566 084
- GB-A- 2 277 541
- US-A- 5 009 387

## Beschreibung

Die Erfindung betrifft eine Form zur Herstellung von Formteilen mit integrierten Fertigteilen, insbesondere mit Natursteinplatten verbundene Beton-Formsteine, mit einem oder mehreren Formnestern, die durch je einen Formeinsatz begrenzt sind, wobei zuerst die Natursteinplatte in das Formnest eingelegt und dann der Beton eingefüllt und gerüttelt wird (siehe z.B. die EP-A-0 566 084).

Um die Natursteinplatte in das Formnest einlegen zu können, müssen die Innenabmessungen des Formeinsatzes größer sein als die Außenabmessungen der Natursteinplatte. Dadurch ergibt sich einmal das Problem der Abdichtung nach unten zwischen den Außenkonturen der Natursteinplatte und der Wandung des Formeinsatzes, wenn der flüssige Beton in das Formnest eingefüllt wird. Zum anderen muß die Natursteinplatte eine möglichst genaue zentrische Lage zu den Außenkonturen des Beton-Formsteines einnehmen, damit beim späteren Verlegen der Formsteine gleichmäßige Fugen zwischen den aneinandergrenzenden, beispielsweise eine Gebäudefassade oder einen Bodenbelag bildenden Natursteinplatten entstehen.

Der Erfindung liegt die Aufgabe zugrunde, eine Form der eingangs erwähnten Art zu schaffen, die eine exakte Zentrierung und Abdichtung der Natursteinplatte im Formnest ermöglicht.

Gemäß der Erfindung wird die Aufgabe dadurch gelöst, daß die Unterseite des Formeinsatzes durch einen die Natursteinplatte während des Einfüll- und Rüttelvorganges fest umgebenden, lösbaren Spannrahmen gebildet wird.

Weitere wesentliche Ausgestaltungen und Weiterbildungen der Erfindung sind in den Patentansprüchen aufgeführt.

Die mit der Erfindung erzielten Vorteile bestehen insbesondere darin, daß mit relativ einfachen Mitteln eine exakte Zentrierung der Natursteinplatte im Formnest erreicht und eine automatisierte Herstellung der zusammengesetzten Formsteine in Mehrfachformen ermöglicht wird. Durch den geschlossenen Spannrahmen wird gleichzeitig mit der Zentrierung der Natursteinplatte auch eine Abdichtung des Formnestes nach unten erreicht, die das Auslaufen des flüssigen Betons beim Einfüllen und Rütteln der Form verhindert.

Die Erfindung ist in der folgenden Beschreibung und der Zeichnung, die ein Ausführungsbeispiel darstellt, näher erläutert. Es zeigen
- Fig. 1: einen Querschnitt durch die Form mit geöffnetem Spannrahmen und eingelegter Natursteinplatte,
- Fig. 2: einen Schnitt gemäß der Linie II - II in Fig. 1,
- Fig. 3: eine Draufsicht auf die Form nach Fig. 1 ohne Deckblech und Grundplatte, mit mehreren Formnestern und geschlossenem Spannrahmen,
- Fig. 4: eine Ansicht in Richtung des Pfeiles IV in Fig. 3,
- Fig. 5: einen vergrößerten Schnitt durch einen Doppelzylinder zum Antrieb des Spannrahmens,
- Fig. 6: einen Schnitt gemäß der Linie VI -VI in Fig. 3,
- Fig. 7: ein Hydraulikschema der in Reihe geschalteten Doppelzylinder nach Fig. 5 und
- Fig. 8: eine Draufsicht auf eine Form ohne Deckblech und Grundrahmen mit zwei unabhängig voneinander steuerbaren Spannrahmen.

Auf ein Formbrett 1 einer nicht näher dargestellten Formmaschine mit Rüttelantrieb ist eine oben und unten offene, mehrere Formnester 2 aufweisende Form 3 mit Abstandshaltern 4 aufgesetzt. Jedes Formnest 2 ist durch die vier Seitenwände eines Formeinsatzes 5 begrenzt (Fig. 1 und 3). Alle Formeinsätze 5 sind an einer durch ein Deckblech 6 abgedeckten Grundplatte 7 befestigt. An die Unterseite des Formeinsatzes 5 schließt sich ein Spannrahmen 8 an, dessen Längsrahmenteile 9, 9' und Querrahmenteile 10, 10' horizontal beweglich und antreibbar in der Form 3 gelagert sind. Während die Oberseite der beweglichen Längs- und Querrahmenteile 9, 9', 10, 10' dicht an der Unterseite des Formeinsatzes 5 anliegt, ist die Unterseite der Längs- und Querrahmenteile mit vertikalem Abstand von der Oberseite des Formbrettes 1 angeordnet.

Vor dem Befüllen der Formnester 2 mit flüssigem Beton wird in die Formnester 2 jeweils eine Natursteinplatte 11 eingelegt, die auf dem Formbrett 1 aufliegt. Die Außenabmessungen der Natursteinplatte 11 sind kleiner als die Innenabmessungen des Formnestes 2 bzw. des Formeinsatzes 5. Dadurch entsteht zwischen den Außenseiten der Natursteinplatten 11 und den Innenwänden des Formeinsatzes 5 an allen vier Seiten ein Spalt 12, der abhängig von den Maßtoleranzen der Natursteinplatte 11 und von der Lage, die durch das Einlegen der Natursteinplatte 11 entsteht, kleiner oder größer sein kann. Vor dem Einfüllen des flüssigen Betons in das Formnest 2 ist der Spalt 12 auch zwischen den Innenseiten des Spannrahmens 8 und den Außenseiten der Natursteinplatte 11 vorhanden, da sich der Spannrahmen 8 zum Einlegen der Natursteinplatte 11 in der geöffneten Stellung befindet und seine Innenseiten mit der Innenwandung des Formeinsatzes 5 bündig abschließen oder leicht zurückgesetzt sind (Fig. 1 und 2).

Die Längsrahmenteile 9, 9' des Spannrahmens 8 sind jeweils über das Ende der Form 3 hinausgeführt (Fig. 3 und 4). An den freien, nach oben gerichteten Enden 13, 13', der Längsrahmenteile 9, 9' ist jeweils an der Innenseite je eine Führungsstange 14, 14' befestigt. Das andere Ende der Führungsstangen 14, 14' ist mit je einem Hydraulikkolben 15, 15' eines innerhalb der Form 3 fest angeordneten Doppelzylinders 16 verbunden (Fig. 5). Die beiden Zylinderräume 17, 17' des Doppelzylinders 16 sind derart mit einander verbunden, daß durch die Bewegung des einen Hydraulikkolbens 15 das Medium, das sich im Zylinderraum 17 befindet, in den Zylinderraum 17' verdrängt und der andere Hydraulikkolben 15' in der entgegengesetzten Richtung bewegt wird. Dadurch ist es möglich, die beiden Längsrahmenteile 9, 9' synchron aufeinander zu und voneinander weg zu bewegen.

Nach dem gleichen Prinzip werden die Querrahmenteile 10, 10' des Spannrahmens 8 angetrieben (Fig. 3). Jedes Querrahmenteil 10, 10' weist an seinen freien Enden an der dem Formnest 2 abgewandten Außenseite eine Lasche 18, 18' auf, die oberhalb des jeweiligen Längsrahmenteils 9, 9' nach außen geführt ist (Fig. 6). Am freien Ende der Lasche 18 ist eine parallell zum Längsrahmenteil 9 verlaufende Führungsstange 19 befestigt, deren anderes Ende mit dem Hydraulikkolben 15 eines weiteren, an der Form 3 angeschraubten Doppelzylinders 20 verbunden ist (Fig. 3 und 5). Der Aufbau des Doppelzylinders 20 entspricht dem Doppelzylinder 16 für den Antrieb der Längsrahmenteile 9. Im Doppelzylinder 20 ist eine weitere Führungsstange 19' mit dem zweiten Hydraulikkolben 15' parallel zur Führungsstange 19 längsverschiebbar geführt. Die Führungsstange 19' ist mit der Lasche 18' des zweiten Querrahmenteils 10' fest verbunden, das auf der gegenüberliegenden Seite des Formnestes 2 angeordnet ist. Bei Inbetriebnahme des Doppelzylinders 20 werden die beiden das Formnest 2 in Längsrichtung begrenzenden Querrahmenteile 10, 10' synchron aufeinander zu bzw. von einander weg bewegt.

Bei einer Mehrfachform mit mehreren Formnestern 2 sind die Führungsstangen 19, 19' verlängert und mit den Laschen 18, 18' der Querrahmenteile 10, 10' des nächsten Formnestes 2 verbunden. Dabei ist die Führungsstange 19' durch eine Bohrung 21 der Lasche 18 des nächsten Querrahmenteils 10 berührungsfrei hindurchgeführt. Ein weiterer Doppelzylinder 20 ist auf der gegenüberliegenden Seite des zweiten Formnestes 2 an der Form 3 fest angeschraubt. In gleicher Weise wie auf der anderen Seite der Form 3 sind die Führungsstangen 19, 19' mit den jeweiligen Laschen 18, 18' der Querrahmenteile 10, 10' verbunden. Auf diese Weise können bei Inbetriebnahme der Doppelzylinder 20 die Querrahmenteile 10, 10' aller Formnester 2 synchron aufeinander zu und voneinander weg bewegt werden. Zwischen den benachbarten Formnestern 2 ist so viel Abstand gehalten, daß sich die aneinandergrenzenden Querrahmenteile 10, 10', an deren Außenseite jeweils die Lasche 18, 18' befestigt ist, frei bewegen können. Sämtliche Doppelzylinder 16, 20 und die Führungsstangen 14, 14', 19, 19' liegen auf gleicher Höhe innerhalb der Form 3. An der Unterseite der Grundplatte 7 sind nach unten stehende Lagerböcke 22 mit Gleitlagern 23 befestigt, in denen die Führungsstangen 14, 14', 19, 19' längsverschiebbar gelagert sind (Fig. 3).

Nachdem die Natursteinplatten 11 in die Formnester 2 eingelegt sind (Fig. 1 und 2), werden die Längs- und Querrahmenteile 9, 9', 10, 10' durch Inbetriebnahme der Doppelzylinder 16, 20 nach innen bewegt. Wie das Hydraulikschema in Fig. 7 zeigt, sind alle Doppelzylinder 16, 20 im Hydraulikkreislauf parallel geschaltet. Dadurch werden zunächst die zwei sich gegenüberliegenden Längsrahmenteile 9, 9', oder Querrahmenteile 10, 10' synchron auf die Natursteinplatte 11 zu bewegt, bis sie an beiden Seiten der Natursteinplatte leicht anliegen. Damit ist die Natursteinplatte 11 in der einen Richtung mittig zentriert und leicht vorgespannt. Danach schieben die beiden anderen, sich gegenüberliegenden Längs- oder Querrahmenteile des Spannrahmens 8 die Natursteinplatte 11 in die andere Richtung. Nach diesem Schema werden alle Natursteinplatten 11 in den Formnestern 2 nach innen verschoben, bis sie eine exakte zentrische Lage nach allen Seiten in den Formnestern 2 einnehmen. Dies ist eine wichtige Voraussetzung, um eine gleiche Fugenbreite auf den jeweils gegenüberliegenden Seiten zu erreichen. Durch den Druckanstieg in den Doppelzylindern 16, 20 erfolgt ein Andrücken des Spannrahmens 8 an die Natursteinplatten 11. Damit wird gleichzeitig eine gute Abdichtung der Formnester 2 nach unten erreicht, so daß der flüssige Beton beim anschließenden Füllen und Rütteln der Form 3 nicht auslaufen kann und die Natursteinplatten 11 exakt positioniert bleiben.

Zum Entfernen des Beton-Formsteines wird der Spannrahmen 8 durch Betätigung der Doppelzylinder 16, 20 geöffnet, wobei die Längs- und Querrahmenteile 9, 9', 10, 10' wieder synchron in die Ausgangsstellung nach Fig. 1 zurückgefahren werden. Das weitere Entformen des Beton-Formsteines erfolgt in bekannter Weise durch Anheben der Form 2.

Die Fig. 8 zeigt ein Ausführungsbeispiel mit getrennt voneinander steuerbaren Spannrahmen 8, wobei jedem Formnest 2 ein Spannrahmen 8 zugeordnet ist. Die Längsrahmenteile 9, 9' sind bei dieser Ausführung unterbrochen und mit je einem Hydraulikzylinder 16, der jeweils an den Querseiten des Formnestes 2 angeordnet ist, bewegbar und steuerbar. Dadurch lassen sich Maßabweichungen der einzelnen Natursteinplatten 11 besser ausgleichen.

## Patentansprüche

1. Form zur Herstellung von Formteilen mit integrierten Fertigteilen, insbesondere mit Natursteinplatten verbundene Beton-Formsteine, mit einem oder mehreren Formnestern, die durch je einen Formeinsatz begrenzt sind, wobei zuerst die Natursteinplatte in das Formnest eingelegt und dann der Beton eingefüllt und gerüttelt wird, **dadurch gekennzeichnet, daß** die Unterseite des Formeinsatzes (5) durch einen die Natursteinplatte (11) während des Einfüll- und Rüttelvorganges fest umgebenden, lösbaren Spannrahmen (8) gebildet wird.

2. Form nach Anspruch 1, **dadurch gekennzeichnet, daß** der Spannrahmen (8) die Natursteinplatte (11) während des Einfüll- und Rüttelvorganges allseitig dichtend umgibt.

3. Form nach Anspruch 1 oder 2, **dadurch gekennzeichnet, daß** der Spannrahmen (8) aus zwei parallelen Längsrahmenteilen (9, 9') und zwei parallelen Querrahmenteilen (10, 10') besteht, die zum Zentrieren, Festhalten und Lösen der Natursteinplatte (11) in horizontaler Richtung bewegbar sind.

4. Form nach Anspruch 3, **dadurch gekennzeichnet, daß** die jeweils sich gegenüberliegenden Längsrahmenteile (9, 9') und Querrahmenteile (10, 10') in entgegengesetzten Richtungen bewegbar sind.

5. Form nach Anspruch 3 oder 4, **dadurch gekennzeichnet, daß** die Längsrahmenteile (9, 9') und die Querrahmenteile (10, 10') mit mindestens einer Antriebseinheit verbunden sind.

6. Form nach Anspruch 5, **dadurch gekennzeichnet, daß** die Längsrahmenteile (9, 9') durch je einen an den Querseiten der Form (3) angeordneten Doppelzylinder (16) in entgegengesetzten Richtungen und die Querrahmenteile (10, 10') durch je einen an den Längsseiten der Form (3) angeordneten Doppelzylinder (20) in entgegengesetzten Richtungen bewegbar sind.

7. Form nach Anspruch 6, **dadurch gekennzeichnet, daß** im Doppelzylinder (16, 20) zwei Hydraulikkolben (15, 15') geführt sind, deren Zylinderräume (17, 17') derart miteinander verbunden sind, daß bei Beaufschlagung des einen Hydraulikkolbens (15) der andere Hydraulikkolben (15') in der entgegengesetzten Richtung synchron bewegt wird.

8. Form nach einem der Ansprüche 6 oder 7, **dadurch gekennzeichnet, daß** alle Doppelzylinder (16, 20) parallel geschaltet sind.

9. Form nach einem der Ansprüche 1 bis 8 **dadurch gekennzeichnet, daß** bei mehreren Formnestern (2) jeweils die in der gleichen Richtung bewegbaren Längsrahmenteile (9) und Querrahmenteile (10) sowie die in der entgegengesetzten Richtung bewegbaren Längsrahmenteile (9') und Querrahmenteile (10') miteinander verbunden sind.

10. Form nach Anspruch 9, **dadurch gekennzeichnet, daß** die auf der gleichen Seite der Formnester (2) angeordneten Längsrahmenteile (9) bzw. (9') einteilig ausgeführt sind und an ihren Enden (13, 13') je eine quer verlaufende Führungsstange (14) bzw. (14') aufweisen, die mit den Hydraulikkolben (15) bzw. (15') des Doppelzylinders (16) verbunden sind.

11. Form nach Anspruch 9 oder 10, **dadurch gekennzeichnet, daß** die Querrahmenteile (10) der Formnester (2) durch je eine an den Längsseiten der Form (3) angeordnete Führungsstange (19) und die Querrahmenteile (10') durch je eine parallel zur Führungsstange (19) verlaufende Führungsstange (19') miteinander verbunden sind, wobei die Führungsstange (19) mit dem Hydraulikkolben (15) und die Führungsstange (19') mit dem Hydraulikkolben (15') des Doppelzylinders (20) verbunden ist.

12. Form nach Anspruch 11, **dadurch gekennzeichnet, daß** die Querrahmenteile (10, 10') durch Laschen (18, 18'), die oberhalb der Längsrahmenteile (9, 9') nach außen geführt sind, mit den Führungsstangen (19, 19') verbunden sind.

13. Form nach Anspruch 11 oder 12, **dadurch gekennzeichnet, daß** die Führungsstangen (19') der Querrahmenteile (10') jeweils eine Bohrung (21) der Laschen (18) der benachbarten Querrahmenteile (10) berührungsfrei durchsetzen.

14. Form nach einem der Ansprüche 9 bis 13, **dadurch gekennzeichnet, daß** der zweite Doppelzylinder (20) zum Antrieb der Querrahmenteile (10, 10') auf der gegenüberliegenden Seite im Bereich der Außenseite des zweiten Formnestes (2) angeordnet ist.

15. Form nach einem der Ansprüche 1 bis 14, **dadurch gekennzeichnet, daß** die an der Form (3) befestigten Doppelzylinder (16, 20) und die Führungsstangen (14, 14', 19, 19') in einer gemeinsamen Horizontalebene liegen.

16. Form nach Anspruch 15, **dadurch gekennzeichnet, daß** die Führungsstangen (14, 14', 19, 19') in Gleitlagern (23) von Lagerböcken (22) längsverschiebbar gelagert sind, die an der Unterseite des Grundrahmens (7) befestigt sind.

17. Form nach einem der Ansprüche 1 bis 16, **dadurch gekennzeichnet, daß** jedem Formnest (2) ein Spannrahmen (8) zugeordnet ist und alle Spannrahmen (8) getrennt voneinander bewegbar und steuerbar sind.

18. Form nach Anspruch 17 , **dadurch gekennzeichnet, daß** die Längsrahmenteile (9, 9') unterbrochen sind und durch je einen an den Querseiten des Formnestes (2) angeordneten Hydraulikzylinder (16) bewegbar und steuerbar sind.

## Claims

1. Mould for the production of moulded articles with integrated prefabricated components, in particular moulded concrete blocks combined with natural stone slabs, comprising one or more mould cavities which are delimited by a respective mould insert, in which arrangement first the natural stone slab is placed in the mould cavity and then the concrete is poured in and vibrated, **characterized in that** the underside of the mould insert (5) is formed by a releasable clamping frame (8) which firmly surrounds the natural stone slab (11) during the pouring and vibrating operation.

2. Mould according to Claim 1, **characterized in that** the clamping frame (8) surrounds the natural stone slab (11) on all sides in a sealing manner during the pouring and vibrating operation.

3. Mould according to Claim 1 or 2, **characterized in that** the clamping frame (8) consists of two parallel longitudinal frame parts (9, 9') and two parallel transverse frame parts (10, 10') which can be moved in the horizontal direction for the purpose of centring, securing and releasing the natural stone slab (11).

4. Mould according to Claim 3, **characterized in that** the longitudinal frame parts (9, 9') and transverse frame parts (10, 10') respectively lying opposite one another can be moved in opposite directions.

5. Mould according to Claim 3 or 4, **characterized in that** the longitudinal frame parts (9, 9') and the transverse frame parts (10, 10') are connected to at least one drive unit.

6. Mould according to Claim 5, **characterized in that** the longitudinal frame parts (9, 9') can be moved in opposite directions by means of a respective twin cylinder (16) arranged on the transverse sides of the mould (3), and the transverse frame parts (10, 10') can be moved in opposite directions by means of a respective twin cylinder (20) arranged on the longitudinal sides of the mould (3).

7. Mould according to Claim 6, **characterized in that** two hydraulic pistons (15, 15') are guided in the twin cylinder (16, 20), the cylinder spaces (17, 17') for said pistons being interconnected in such a way that, when one hydraulic piston (15) is actuated, the other hydraulic piston (15') is moved synchronously in the opposite direction.

8. Mould according to either of Claims 6 and 7, **characterized in that** all the twin cylinders (16, 20) are connected in parallel.

9. Mould according to one of Claims 1 to 8, **characterized in that**, in the case of a plurality of mould cavities (3), the longitudinal frame parts (9) and transverse frame parts (10) which can be moved in the same direction and the longitudinal frame parts (9') and transverse frame parts (10') which can be moved in the opposite direction are respectively connected to one another.

10. Mould according to Claim 9, **characterized in that** the longitudinal frame parts (9) or (9') arranged on the same side of the mould cavities (2) are designed in one part and have at their ends (13, 13') a respective transverse guide bar (14) and (14'), which are connected to the hydraulic pistons (15) and (15') of the twin cylinder (16).

11. Mould according to Claim 9 or 10, **characterized in that** the transverse frame parts (10) of the mould cavities (2) are connected to one another by means of a respective guide bar (19) arranged on the longitudinal sides of the mould (3), and the transverse frame parts (10') are connected to one another by means of a respective guide bar (19') running parallel to the guide bar (19), the guide bar (19) being connected to the hydraulic piston (15) and the guide bar (19') being connected to the hydraulic piston (15') of the twin cylinder (20).

12. Mould according to Claim 11, **characterized in that** the transverse frame parts (10, 10') are connected to the guide bars (19, 19') by means of tie links (18, 18') which are directed outward above the longitudinal frame parts (9, 9').

13. Mould according to Claim 11 or 12, **characterized in that** the guide bars (19') of the transverse frame parts (10') in each case pass without contact through a hole (21) made in the tie links (18) of the adjacent transverse frame parts (10).

14. Mould according to one of Claims 9 to 13, **characterized in that**, in order to drive the transverse frame parts (10, 10'), the second twin cylinder (20) is arranged on the opposite side in the region of the exterior of the second mould cavity (2).

15. Mould according to one of Claims 1 to 14, **characterized in that** the twin cylinders (16, 20), which are fastened on the mould (3), and the guide bars (14, 14', 19, 19') lie in a common horizontal plane.

16. Mould according to Claim 15, **characterized in that** the guide bars (14, 14', 19, 19') are mounted in a longitudinally displaceable manner in slide bearings (23) of bearing blocks (22) which are fastened on the underside of the base frame (7).

17. Mould according to one of Claims 1 to 16, **characterized in that** each mould cavity (2) is assigned a clamping frame (8) and all the clamping frames (8) can be moved and controlled separately from one another.

18. Mould according to Claim 17, **characterized in that** the longitudinal frame parts (9, 9') are interrupted and can be moved and controlled by means of a respective hydraulic cylinder (16) arranged on the transverse sides of the mould cavity (2).

## Revendications

1. Moule pour la fabrication de pièces moulées avec des éléments préfabriqués intégrés, en particulier de blocs de béton associés à des plaques en pierre naturelle, comprenant une ou plusieurs cavités de moule, qui sont limitées à chaque fois par un insert de moule, la plaque en pierre naturelle étant tout d'abord posée dans la cavité de moule, puis le béton étant coulé et secoué, **caractérisé en ce que** la face inférieure de l'insert de moule (5) est formée par un cadre de serrage (8) amovible, entourant fixement la plaque en pierre naturelle (11) pendant l'opération de coulage et de secouage.

2. Moule selon la revendication 1, **caractérisé en ce que** le cadre de serrage (8) entoure de manière étanche de tous côtés la plaque en pierre naturelle (11) pendant l'opération de coulage et de secouage.

3. Moule selon la revendication 1 ou 2, **caractérisé en ce que** le cadre de serrage (8) se compose de deux parties de cadre longitudinales parallèles (9, 9') et de deux parties de cadre transversales parallèles (10, 10'), qui peuvent être déplacées dans la direction horizontale pour le centrage, la fixation et le desserrage de la plaque en pierre naturelle (11).

4. Moule selon la revendication 3, **caractérisé en ce que** les parties de cadre longitudinales (9, 9') et les parties de cadre transversales (10, 10') à chaque fois mutuellement opposées peuvent être déplacées dans des directions opposées.

5. Moule selon la revendication 3 ou 4, **caractérisé en ce que** les parties de cadre longitudinales (9, 9') et les parties de cadre transversales (10, 10') sont connectées à au moins une unité d'entraînement.

6. Moule selon la revendication 5, **caractérisé en ce que** les parties de cadre longitudinales (9, 9') peuvent être déplacées dans des directions opposées chacune par un double cylindre (16) disposé au niveau des faces transversales du moule (3) et les parties de cadre transversales (10, 10') peuvent être déplacées dans des direction opposées chacune par un double cylindre (20) disposé au niveau des faces longitudinales du moule (3).

7. Moule selon la revendication 6, **caractérisé en ce que** deux pistons hydrauliques (15, 15') sont guidés dans le double cylindre (16, 20), leurs chambres de cylindre (17, 17') étant connectées les unes aux autres de telle sorte que lors de la sollicitation d'un piston hydraulique (15), l'autre piston hydraulique (15') est déplacé de manière synchrone dans la direction opposée.

8. Moule selon l'une quelconque des revendications 6 ou 7, **caractérisé en ce que** tous les doubles cylindres (16, 20) sont montés en parallèle.

9. Moule selon l'une quelconque des revendications 1 à 8, **caractérisé en ce que** dans le cas de plusieurs cavités de moule (2), à chaque fois les parties de cadre longitudinales (9) et les parties de cadre transversales (10) déplaçables dans la même direction, ainsi que les parties de cadre longitudinales (9') et les parties de cadre transversales (10') déplaçables dans la direction opposée sont connectées les unes aux autres.

10. Moule selon la revendication 9, **caractérisé en ce que** les parties de cadre longitudinales (9), respectivement (9') disposées du même côté des cavités de moule (2) sont réalisées d'une seule pièce, et présentent, à leurs extrémités (13, 13'), à chaque fois une tige de guidage (14), respectivement (14') s'étendant transversalement, lesquelles tiges de guidage sont connectées aux pistons hydrauliques (15), respectivement (15') du double cylindre (16).

11. Moule selon la revendication 9 ou 10, **caractérisé en ce que** les parties de cadre transversales (10) des cavités de moule (2) sont connectées les unes aux autres à chaque fois par une tige de guidage (19) disposée au niveau des faces longitudinales du moule (3) et les parties de cadre transversales (10') sont connectées les unes aux autres à chaque fois par une tige de guidage (19') s'étendant parallèlement à la tige de guidage (19), la tige de guidage (19) étant connectée au piston hydraulique (15) et la tige de guidage (19') au piston hydraulique (15') du double cylindre (20).

12. Moule selon la revendication 11, **caractérisé en ce que** les parties de cadre transversales (10, 10') sont connectées aux tiges de guidage (19, 19') par des éclisses (18, 18') qui sont guidées vers l'extérieur au-dessus des parties de cadre longitudinales (9, 9').

13. Moule selon la revendication 11 ou 12, **caractérisé en ce que** les tiges de guidage (19') des parties de cadre transversales (10') traversent chacune sans contact un alésage (21) des éclisses (18) des parties de cadre transversales (10) voisines.

14. Moule selon l'une quelconque des revendications 9 à 13, **caractérisé en ce que** le deuxième double cylindre (20) est disposé pour l'entraînement des parties de cadre transversales (10, 10') du côté opposé dans la région de la face extérieure de la deuxième cavité de moule (2).

15. Moule selon l'une quelconque des revendications 1 à 14, **caractérisé en ce que** les doubles cylindres (16, 20) fixés au moule (3) et les tiges de guidage (14, 14', 19, 19') se trouvent dans un même plan horizontal.

16. Moule selon la revendication 15, **caractérisé en ce que** les tiges de guidage (14, 14', 19, 19') sont montées de manière déplaçable longitudinalement dans des paliers lisses (23) de blocs-paliers (22), qui sont fixés sur la face inférieure du cadre de base (7).

17. Moule selon l'une quelconque des revendications 1 à 16, **caractérisé en ce qu'**un cadre de serrage (8) est associé à chaque cavité de moule (2), et que tous les cadres de serrage (8) peuvent être déplacés et commandés séparément les uns des autres.

18. Moule selon la revendication 17, **caractérisé en ce que** les parties de cadre longitudinales (9, 9') sont interrompues et peuvent être déplacées et commandées chacune par un cylindre hydraulique (16) disposé au niveau des faces transversales de la cavité de moule (2).
